# EUROPÄISCHE PATENTSCHRIFT

(11) **EP 1 658 626 B1**
(45) Veröffentlichungstag und Bekanntmachung des Hinweises auf die Patenterteilung: **08.04.2009**
(21) Anmeldenummer: 04741272.1
(22) Anmeldetag: 26.07.2004
(51) Int. Cl.: H01H 1/58, H01R 4/30

(54) **SCHALTGERÄT MIT LEITERANSCHLUSS MITTELS RINGKABELSCHUH**
SWITCHGEAR WITH A CONDUCTOR CONNECTION CREATED BY MEANS OF A RING CABLE LUG
APPAREIL DE COMMUTATION COMPORTANT UNE CONNEXION DE CONDUCTEUR REALISEE AU MOYEN D'UNE COSSE TERMINALE ANNULAIRE

(30) Priorität: 28.08.2003 DE 10339670
(43) Veröffentlichungstag der Anmeldung: 24.05.2006
(73) Patentinhaber: SIEMENS AKTIENGESELLSCHAFT, 80333 München (DE)
(72) Erfinder: DREXLER, Johann, 92421 Schwandorf (DE); STREBLE, Daniela, 92224 Amberg (DE)
(86) Internationale Anmeldenummer: PCT/EP2004/008350
(87) Internationale Veröffentlichungsnummer: WO 2005/029520

(56) Entgegenhaltungen:
- DE-A- 19 614 371
- DE-U- 9 412 245
- US-A- 4 040 715
- US-B1- 6 280 264

## Beschreibung

Die Erfindung betrifft ein Schaltgerät mit Leiteranschluss mittels Ringkabelschuh, das eine vormontierte Baugruppe aufweist, umfassend einen Halter und eine von diesem gehaltene Kombischraube, die zusammen mit einem Anschlussstück eine Klemmstelle für einen Leiteranschluss mittels Ringkabelschuh bildet.

Ein derartiges Schaltgerät mit einer Anschlussklemmvorrichtung ist aus DE 196 14 371 A1 bekannt. Die Anschlussklemmvorrichtung weist hier einen Deckel auf, in dem mehrere Anschlussklemmschrauben gehalten sind. Die Anschlussklemmschrauben bestehen jeweils aus einer Schraube, einer L-förmigen Beilagscheibe, die locker und drehbar gehaltert ist, und einer Federscheibe. Die L-förmige Beilagscheibe weist einen Beilagenabschnitt und einen hierzu rechtwinklig abstehenden Führungsplattenabschnitt auf. Über diesen sind die Anschlussklemmschrauben zum Schließen und Öffnen einer mit einem Anschlussklemmenstreifen gebildeten Klemmstelle geführt, die zum Leiteranschluss mittels Ringkabelschuh ausgebildet ist. Im Deckel ist am Einbauort jeder Anschlussklemmenschraube eine Kupplungsklaue vorgesehen, deren Spitze die jeweilige Anschlussklemmenschraube in geöffnetem Zustand der Klemmstelle hält. Nach Lösen der Klemmstelle muss zum Neuanschluss eines Leiters mittels Ringkabelschuh die Anschlussklemmenschraube mittels eines geeigneten Zusatzwerkzeugs in die Position gebracht werden, in der sie von der Spitze der Kupplungsklaue in geöffnetem Zustand gehalten wird. Der Deckel bildet mit den Anschlussklemmenschrauben eine Baugruppe, die im Gehäuse des Schaltgeräts verrastet ist.

Aus der US 4,040,715 ist eine vormontierte Baugruppe zum Leiteranschluss mittels Ringkabelschuh bekannt. Die Baugruppe umfasst einen Halter und eine von diesem gehaltene Schraube, die zusammen mit einem Anschlussstück eine Klemmstelle mittels Ringkabelschuh bildet. Der Halter ist zwischen einem geöffneten und geschlossenen Zustand durch eine Drehbewegung bewegbar und mit einem Federelement beaufschlagt, das ihn bei gelöster Klemmstelle im geöffneten Zustand hält.

Der Erfindung liegt die Aufgabe zugrunde, ein Schaltgerät der oben genannten Art dahingehend zu verbessern, dass eine einfache und sichere Befestigung eines Leiteranschlusses mittels Ringkabelschuh erreicht wird.

Die Aufgabe wird dadurch gelöst, dass der Halter zwischen einem geöffneten und geschlossenen Zustand der Klemmstelle linear bewegbar ist und mit einem Federelement beaufschlagt ist, das ihn bei gelöster Klemmstelle im geöffneten Zustand hält. Damit ist es möglich, nach Lösen der Klemmstelle einen Neuanschluss eines Leiters mittels Ringkabelschuh vorzunehmen, ohne dass ein Zusatzwerkzeug benötigt wird. Dies ist für die Montage ein erheblicher Vorteil, der den Zeitaufwand und damit auch den Kostenaufwand erheblich reduziert.

Eine vorteilhafte Weiterbildung der Erfindung besteht, wenn die Baugruppe nicht mit einer Abdeckung versehen ist, da in diesem Falle die Klemmstelle gut sichtbar ist und damit auf einen Blick erkennbar ist, ob die Klemmstelle sich im geöffneten oder geschlossenen Zustand befindet.

Eine weitere vorteilhafte Weiterbildung der Erfindung besteht, wenn die Baugruppe über Führungsnuten bei der Montage geführt und gehalten ist. Diese Ausführung gewährleistet nicht nur eine sichere Führung bei der Montage, sondern auch eine gute Halterung der Baugruppe.

Ein Ausführungsbeispiel der Erfindung wird im Folgenden anhand einer Zeichnung näher erläutert. Es zeigen:
- FIG 1, FIG 2, FIG 3: den Aufbau einer vormontierten Baugruppe zum Leiteranschluss mittels Ringkabelschuh und ihren Einsatz in einem Gehäuse,
- FIG 4: eine Klemmeinrichtung mit mehreren Baugruppen in einem Gehäuse,
- FIG 5: einen Querschnitt einer Klemmeinrichtung gemäß FIG 4 mit im Gehäuse verrasteter Baugruppe,
- FIG 6: eine Klemmeinrichtung mit einer durch ein Federelement bewirkten offenen Klemmstelle,
- FIG 7: eine Klemmeinrichtung mit einer Klemmstelle im geschlossenen Zustand,
- FIG 8: eine im Schaltgerät eingeschnappte Klemmeinrichtung.

FIG 1 zeigt einen Halter 1 und eine Kombischraube 2 in unmontiertem Zustand. Der Halter 1 weist zur Aufnahme der Kombischraube 2 eine runde, dem Schraubenkopf angepasste Öffnung auf. Die zugehörige Montagerichtung ist durch den Pfeil a angegeben. Ein Federelement 3 wird in Richtung gemäß Pfeil b in FIG 2 unverlierbar auf einen unteren Fortsatz mit Rasthaken 4 des Halters 1 aufgeschoben. Der Halter 1 weist außerdem auf gegenüberliegenden Seitenflächen Führungsnuten 8 auf, um die vormontierte Baugruppe 5 gemäß FIG 3 in eine entsprechend ausgebildete Anschlusskammer eines Gehäuses mit Seitenwänden 7 in Richtung des Pfeils c geführt einzuschieben. Hierzu sind die Seitenwände 7 mit Führungsstegen 14 ausgestattet. Die Führungsstege 14 dienen auch dazu, die Baugruppe 5 im Gehäuse 6 zu halten. Das Gehäuse 6 des erfindungsgemäßen Schaltgeräts 13 weist gemäß FIG 3 mehrere solche Anschlusskammern auf, in die jeweils eine Baugruppe 5 der oben beschriebenen Gestaltung zum Leiteranschluss mittels Ringkabelschuh einsteckbar ist. Die gesamte Einheit von Gehäuse 6 mit den eingeschobenen Baugruppen wird als Klemmeinrichtung 9 bezeichnet (FIG 4).

FIG 5 zeigt im Querschnitt die Klemmeinrichtung 9 mit der Baugruppe 5 im montierten Zustand, die im Gehäuse 6 unverlierbar über einen Rasthaken 10 verrastet ist. Am Boden des Gehäuses 6 ist das Anschlussstück 11 angeordnet, das zusammen mit der Kombischraube 2 eine Klemmstelle für den Leiteranschluss mittels Ringkabelschuh bildet. FIG 5 zeigt auch die Lage der Baugruppe bevor die Klemmeinrichtung als Anschlussmodul auf das Gerät aufgesteckt wird (Alternative 1). FIG 6 zeigt die Klemmstelle im geöffneten Zustand, d.h. der Abstand d für die Montage des Ringkabelschuhs ist vorgegeben.
Um die Kombischraube 2 gemäß FIG 6 im geöffneten Zustand der Klemmstelle zu halten, der die Einführung eines Ringkabelschuhs zum elektrischen Anschluss eines mit diesem verbundenen elektrischen Leiters ermöglicht, ist im Gehäuse 6 eine Engstelle 12 vorgesehen, an der sich das Federelement 3 abstützt (Alternative 2).

Gemäß FIG 7 befindet sich die Klemmstelle im geschlossenen Zustand, d.h. die Schraube 2 ist in das Gewinde des Anschlussstücks 11 eingedreht.

FIG 8 zeigt im Querschnitt einen Ausschnitt des Schaltgeräts 13 mit einer aufgeschnappten Klemmeinrichtung 9 nach FIG 5, bei dem das Federelement 3 durch das Schaltgerät 13 vorgespannt wird.

## Patentansprüche

1. Schaltgerät (13) zum Leiteranschluss mittels Ringkabelschuh, das eine vormontierte Baugruppe(5) aufweist, umfassend einen Halter (1) und eine von diesem gehaltene Kombischraube (2), die zusammen mit einem Anschlussstück (11) eine Klemmstelle für einen Leiteranschluss mittels Ringkabelschuh bildet, **wobei** der Halter (1) zwischen einem geöffneten und geschlossenen Zustand der Klemmstelle linear bewegbar ist und mit einem Federelement (3) beaufschlagt ist, das ihn bei gelöster Klemmstelle im geöffneten Zustand hält.

2. Schaltgerät nach Anspruch 1, **wobei** die Baugruppe(5) nicht mit einer Abdeckung versehen ist.

3. Schaltgerät nach Anspruch 1 oder 2,
**wobei** die Baugruppe (5) über Führungsnuten (8) bei der Montage geführt und gehalten ist.

4. Schaltgerät nach Anspruch 1, 2 oder 3,
**wobei** die komplette Klemmeinrichtung (9) als Modul ausgeführt, das Schaltgerät (13) aufgesteckt und über eine Engstelle im Schaltgerät (13) das Federelement (3) vorgespannt ist.

5. Schaltgerät nach einem der vorhergehenden Ansprüche,
**wobei** die Baugruppe (5) ausgebildet ist, die lineare Bewegbarkeit des Halters (1) in der Baugruppe (5) zu ermöglichen.

6. Schaltgerät nach Anspruch 5,
**wobei** die Baugruppe (5) einen oder mehrere Führungsstege (14) aufweist, der/die ausgebildet ist/sind, eine Nut des Halters linear zu führen.

## Claims

1. Switching device (13) for the connection of a conductor by means of a ring terminal, which switching device (13) has a preassembled component (5), comprising a holder (1) and a screw-with-washer assembly (2) which is held by said holder (1) and forms, together with a connection piece (11), a clamping point for a conductor connection by means of a ring terminal, the holder (1) being capable of moving linearly between an open and a closed state of the clamping point and having a spring element (3) applied to it which holds it in the open state when the clamping point is released.

2. Switching device according to Claim 1, the component (5) not being provided with a cover.

3. Switching device according to Claim 1 or 2, the component (5) being guided and held via guide grooves (8) during assembly.

4. Switching device according to Claim 1, 2 or 3, the complete clamping device (9) being in the form of a module, the switching device (13) being plugged on, and the spring element (3) being prestressed over a narrow point in the switching device (13).

5. Switching device according to one of the preceding claims, the component (5) being designed to make it possible for the holder (1) to move linearly in the component (5).

6. Switching device according to Claim 5, the component (5) having one or more guide webs (14) which is/are designed to guide a groove of the holder linearly.

## Revendications

1. Appareil de commutation (13) pour le raccordement de conducteur au moyen d'une cosse annulaire, qui présente un ensemble pré-assemblé (5), comprenant un support (1) et un boulon, avec rondelle incorporée, maintenu par celui-ci, qui, avec une pièce de raccordement (11), forme un point de serrage pour le raccordement d'un conducteur au moyen d'une cosse annulaire, le support (1) étant déplaçable de manière linéaire entre un état ouvert et un état fermé du point de serrage et étant chargé par un élément à ressort (3) qui le maintient en état ouvert lorsque le point de serrage est libéré.

2. Appareil de commutation selon la revendication 1, l'ensemble (5) n'étant pas muni d'un capot.

3. Appareil de commutation selon la revendication 1 ou 2, l'ensemble (5) étant guidé et maintenu lors du montage par l'intermédiaire de rainures de guidage (8).

4. Appareil de commutation selon la revendication 1, 2 ou 3, le dispositif de serrage complet (9) étant réalisé comme module, l'appareil de commutation (13) étant enfiché et l'élément à ressort (3) étant précontraint par l'intermédiaire d'un rétrécissement dans l'appareil de commutation (13).

5. Appareil de commutation selon l'une quelconque des revendications précédentes, l'ensemble (5) étant réalisé pour permettre la mobilité linéaire du support (1) dans l'ensemble (5).

6. Appareil de commutation selon la revendication 5, l'ensemble (5) présentant une ou plusieurs nervures de guidage (14) qui est/sont réalisée/s pour guider une rainure du support de manière linéaire.
